# EUROPÄISCHE PATENTSCHRIFT

(11) **EP 0 615 844 B1**
(45) Veröffentlichungstag und Bekanntmachung des Hinweises auf die Patenterteilung: **09.10.1996**
(21) Anmeldenummer: 94250054.7
(22) Anmeldetag: 02.03.1994
(51) Int. Cl.: B41J 2/155

(54) **Modularer Tintenstrahldruckkopf**
Modular ink jet print head
Tête d'impression par jet d'encre modulaire

(30) Priorität: 16.03.1993 DE 4309255
(43) Veröffentlichungstag der Anmeldung: 21.09.1994
(73) Patentinhaber: Francotyp-Postalia Aktiengesellschaft & Co., 16547 Birkenwerder (DE)
(72) Erfinder: Dietrich, Klaus, D-13465 Berlin (DE); Thiel, Wolfgang, Dr., D-13503 Berlin (DE)

(56) Entgegenhaltungen:
- EP-A- 0 440 469
- WO-A-81/00151
- WO-A-91/09736
- FR-A- 2 574 021

## Beschreibung

Die Erfindung betrifft einen modularen Tintenstrahldruckkopf der im Oberbegriff des Anspruchs 1 angegebenen Art.

Ein solcher aus Edge-shooter-ink-jet-Modulen zusammengesetzter Tintenstrahldruckkopf kann in kleinen schnellen Druckern eingesetzt werden. Solche werden beispielsweise für Frankiermaschinen zum Frankieren von Postgut verwendet.

Es ist bereits bekannt, daß Tintenstrahldruckkopfmodule nach dem Edge-Shooter- oder nach dem Face-Shooter-Prinzip aufgebaut und in einem Haltemittel lösbar angeordnet sind (First annual ink jet printing work-shop, March 26-27, 1992, Royal Sonesta Hotel, Cambridge, Massachusetts). Die Module sind jedoch voneinander mit einem toleranzbehafteten hohen Abstand entfernt, weil das Haltemittel hier aus einer Platte mit länglichen Öffnungen und je zwei Befestigungsmitteln für jedes Modul, wobei die Öffnungen senkrecht oder schräg übereinander liegen, besteht. Deshalb ist die Zeitverzögerung der Ansteuerimpulse von Modul zu Modul hoch und dazu unterschiedlich einzustellen, was einen erhöhten Aufwand in der Ansteuerung der Treiber bedeutet. Außerdem kann ein einzelnes Modul nicht gewechselt werden, ohne daß die Zeitverzögerung für die Steuerung neu programmiert bzw. eingestellt werden muß.

Aus der US 47 03 333 ist ein Tintenstrahldruckkopf bekannt, der aus schräg übereinander versetzt angeordneten, in einem Haltemittel lösbar befestigbaren, Face-Shooter-Modulen aufgebaut ist. Solche Tintenstrahldruckköpfe mit einer geneigten Anordnung der Module zur Oberfläche eines Aufzeichnungsträgers erzeugen eine gleichmäßigere Aufzeichnung auch bei schwankender Dicke des Aufzeichnungsträgers. Der Tintenstrahl trifft nicht mehr senkrecht, sondern schräg zur Aufzeichnungsrichtung auf. Ein großer Nachteil des Face-Shooters ist seine größere Grundfläche, die dem Aufzeichnungsträger gegenübersteht, wodurch der Abstand zwischen den Düsenlinien der Module groß wird und nur wenige Module in einen Tintenstrahldruckkopf integriert werden können. Das begrenzt die Aufzeichnungsdichte. Dieser Nachteil ist weder durch die schräge Anordnung der Module in Aufzeichnungsträgertransportrichtung noch durch eine seitlich versetzte Anordnung völlig zu beheben. In das Druckbild gehen die Abmaße insbesondere eines mit Unterdruck arbeitenden Druckkopfes mittelbar mit ein. Das Haltemittel weist für die Module einerseits eine gemeinsame Öffnung auf, hat aber andererseits eine komplizierte in der Herstellung entsprechend aufwendige Form. Auch die Herstellung der Druckköpfe erfordert eine Vielzahl von Herstellungsschritten bei geringen Toleranzen. Bei einem solch aufwendigen Gesamtaufbau jedes Druckkopfes die erforderliche Genauigkeit zu garantieren, ist schwierig. Ebenfalls aufwendig gestaltet sich die elektronische Ansteuerung dieser Druckköpfe mit gegeneinander versetzten Düsenreihen.

Aus der DE 32 36 297 A1 ist die Ansteuerung solcher in einem Feld angeordneter seitlich versetzter Tintenstrahldruckköpfe über voreinstellbare Verzögerungsnetzwerke vorgesehen, die den Abstand der Tintenstrahldruckköpfe längs der Transportrichtung des Aufzeichnungsträgers ausgleichen sollen.

Damit sind derartige Tintenstrahldruckköpfe nur von dem Fachmann auswechselbar, der hinterher wieder die aufwendigen mechanischen und elektrischen Einstellarbeiten leisten kann.

Wenn die Tintenversorgung auf Kapillarwirkung beruht, die Tintenvorratsbehälter getrennt vom Druckkopf angeordnet sind und der Tintenversorgungsdruck innerhalb des Kapillardruckbereiches liegen muß, kommt es bei Tintenstrahldruckköpfen häufig zu Betriebsstörungen. Ist der Druckkopf verstopft, muß der gesamte Druckkopf ausgetauscht werden.

Hierzu sind bereits aus den Druckschriften WO 91/06432 bzw. WO 91/04861 Lösungen für einen aus einen einzigen Modul bestehenden Tintenstrahldruckkopf bekannt, wobei dieser auf einer Aluminiumträgerplatte aufgeklebt und mit dem Tintenversorgungssystem eng benachbart ist bzw. eine in eine Halterung einsetzbare bauliche Einheit (Druckmodul) bildet. Die Halterung weist drei kugelförmige Führungselemente auf, die in drei unterschiedlich geformte Zentrieröffnungen an einer Seite des Druckmoduls eingreifen. Für eine höhere Druckbildauflösung müßten mehrere solche Druckmodule angeordnet werden, was dann aber einerseits zu größeren Abmaßen der gesamten Anordnung und andererseits zu Toleranzproblemen beim Einsetzen der Druckmodule führt, so daß derartige Druckköpfe für kleine leichte Frankier-Drucker nicht geeignet sind.

Aus der US 5 160 945 ist ein aus einzelnen Modulen zusammengesetzter Edge-Shooter-Thermal-Ink-Jet-Druckkopf bekannt, der Heizelemente zum Austreiben der Tinte enthält. Die einzelnen jeweils Düsenarrays aufweisenden Module sind in gleichen Abständen in x-Richtung auf balkenförmigen Modulträgern unlösbar befestigt angeordnet, welche mittels Bolzen an Flanschen befestigt und übereinander seitlich versetzt im Abstand in y-Richtung von einander montiert werden. Die Abstände sind relativ groß, da aus Stabilitätsgründen bereits die Modulträger eine relativ große Dicke haben müssen. Gleiche Abstände sind mit den Modulträgern und Flanschen nur schwer genau einzuhalten, insbesondere wenn viele Modulträger übereinander angeordnet sind. Damit wird aber der Aufwand zum Ausgleichen der nur geringen Moduldüsendichte aber auch der Gesamtaufbau des Druckkopfes zu groß, um ihn in Frankiermaschinen einsetzen zu können. Schließlich sind die Module auch nicht einzeln austauschbar.

Ein anderer bereits vorgeschlagener Edge-Shooter-Ink-Jet-Modul besteht aus mindestens drei Glasstücken, d.h. einem Öffnungen aufweisenden Mittelteil und zwei jeweils einer Reihe an Tintenkammern aufweisenden Seitenteilen. Eine gemeinsame Düsenreihe befindet sich an der Stirnseite des ersten Seitenteils. Die beiden Reihen an Tintenkammern und die zugehörigen Düsen sind dabei zueinander versetzt, wobei alle Düsen in einer Reihe an der Stirnseite des ersten Seitenteils liegen und die Tintenkammern des zweiten Seitenteils über Kanäle im Mittelteil mit den entsprechenden Düsen im ersten Seitenteil bzw. mit der Tintenzuführung verbunden sind. Nach diesem Prinzip kann ein noch höher integrierter Modul hergestellt werden, der nur eine einzige Düsenreihe aufweist und zugleich einen Edge-Shooter-Ink-Jet-In-Line-Druckkopf (ESIJIL-Druckkopf) bildet. Zwischen jeweils den gesinterten Blöcken aus drei Glasteilen ist eine Abstandsschicht, bestehend aus dem selben Material, wie die zum Austreiben der Tinte aus den Tintenkammern vorgesehenen piezoelektrischen Elemente, auf der Glasteilaußenoberfläche angeordnet, die die gesinterten Blöcke unlösbar miteinander verbinden. Wird bei der Montage der Druckkopf beschädigt oder im späteren Betrieb der Druckkopf defekt, dann muß wieder der gesammte Druckkopf ausgetauscht werden. Es ist aber noch schwierig eine hohe Ausbeute bei der Herstellung solcher Druckköpfe zu erreichen. Bisher gelingt es nicht, Edge-Shooter-Ink-Jet-Module zu einem Ink-Jet-Druckkopf mit einer hohen Aufzeichnungsdichte und mit niedrigen Herstellungskosten zusammenzusetzen, ohne daß einerseits aufgrund der Fertigungstoleranzen eine aufwendige mechanische und elektrische Justierung erforderlich wird oder andererseits Mängel im Druckbild entstehen.

Es ist Aufgabe, die Nachteile des Standes der Technik bei der Halterung von Ink-Jet-Druckköpfen zu beseitigen und einen aus Modulen zusammengesetzten Ink-Jet-Druckkopf mit einer höheren Aufzeichnungsdichte und mit niedrigen Herstellungskosten zu schaffen.

Eine weitere Aufgabe besteht darin, daß die Module einzeln herauslösbar und unaufwendig auswechselbar sind. Dabei soll garantiert sein, daß im Druckkopf immer nur der jeweils gleiche Modultyp richtig eingesetzt wird und nach einem Austausch von Modulen keine Mängel im Druckbild entstehen.

Die Aufgabe wird mit den kennzeichnenden Merkmalen des Anspruchs 1 gelöst.

Die Erfindung geht davon aus, daß der Tintenstrahldruckkopf aus mehreren Modulen gleichen Typs aufgebaut ist, wobei ein flacher aus mehreren Modulteilen und Distanzstücken bestehender Ink-Jet-Modul-Typ eingesetzt wird, der eine genaue Einhaltung des Abstandes und des seitlichen Versatzes zwischen den auswechselbaren Modulen erlaubt.

Zur Einhaltung des Abstandes sind die Distanzstücke senkrecht mit ihrer Basisfläche auf einer Bezugsebene stehend, die von der einen Oberfläche eines Modulteils gebildet wird, am Modulteil befestigt. Die Distanzstücke des einen Moduls werden mindestens mit denen eines weiteren Moduls in Anschlag gebracht.

Zur Einhaltung des seitlichen Versatzes besitzt jeder Modul eine Bezugskante mit einem hochgenauen Abstand d zu der jeweils ersten Düse seiner Düsenlinie.

Eine in Tintenausstoßrichtung gelegene Basisplatte besitzt eine gemeinsame Öffnung für die Vorderkanten aller Module. In der gemeinsamen Öffnung der Basisplatte sind auf einer - parallel zu einer der zweiten Seiten der Basisplatte gelegenen - Seite, versetzte Anschlagkanten für alle Module eingearbeitet. Die Bezugskanten der Module werden mit einer zugeordneten Anschlagskante der Basisplatte in Anschlag gebracht, so daß sich ein definierter seitlicher Versatz c zwischen den Modulen ergibt.

Beim Edge-Shooter-Ink-Jet-Modul-Typ ist die Bezugsebene diejenige Oberfläche eines Modulteils, die parallel zur Ebene liegt, in der die Düsenkanäle ausgebildet sind.

In vorteilhafter Weise sind beim Edge-Shooter-Ink-Jet-In-Line-Modul-Typ alle Düsenkanäle in die innen liegende Oberfläche des ersten Modulteils eingearbeitet, d.h. der Abstand zwischen innerer Oberfläche des Modulteils und der Düsenkanalebene wird minimal und geht gegen Null. Für jedes Modul sind drei derartige Distanzstücke vorgesehen, die an seiner Peripherie liegen und auf der innen liegenden Oberfläche des einen Modulteils, welches die Düsenkanäle trägt, mit ihrer Basisfläche stehend befestigt sind.

Bei Verwendung eines Edge-Shooter-Ink-Jet-In-Line-Druckkopfes (ESIJIL-Druckkopf) ergeben sich neben der erhöhten Düsendichte reduzierbare Herstellungskosten und eine hohe Genauigkeit auch bei Toleranz der Einzelteile.

Ausgehend von der weiteren Aufgabenstellung, wird ein kompakt aufgebauter Tintenstrahldruckkopf, der mehrere leicht auswechselbare gleich aufgebaute flache Module und einen U-förmigen Modulträger mit einer Basisplatte als Positionier-, Halte- und Befestigungsmittel für die Module aufweist, vorgeschlagen. Die in Tintenausstoßrichtung gelegene Basisplatte besitzt wieder eine gemeinsame Öffnung für die Vorderkanten aller Module, welche es in vorteilhafter Weise gestattet, modulare Tintenstrahldruckköpfe für eine vertikale Anordnung der Module zur Oberfläche eines Aufzeichnungsträgers herzustellen.

An zwei ersten Seiten der Basisplatte sind zwei Schenkel angeordnet. Für die Module sind Befestigungselemente an den beiden zweiten Seiten der Basisplatte des Modulträgers und Justiermittel an den Schenkeln angeordnet, welche mit den übereinanderliegenden Distanzstücken aufeinanderfolgender Module zusammenwirken, um einen konstanten Abstand der aufeinander folgenden Module einzustellen.

Ein weiter Vorteil ist die mögliche elektrische Überwachung des Modultyps über die Distanzstücke, um zu garantieren, daß im Druckkopf immer nur der jeweils gleiche Modultyp ordnungsgemäß eingesetzt wird.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1a,: Aufbau eines Edge-Shooter-Ink-Jet-In-Line-Druckkopfes (Tintenzuführungsseite),
- Figur 1b,: Einklinken eines ESIJIL-Moduls,
- Figur 1c,: Aufbau des ESIJIL-Druckkopfes (Tintenstrahlseite),
- Figur 1d,: Befestigung eines ESIJIL-Moduls im Modulträger,
- Figur 2a,: erste Variante der erfindungsgemäßen Lösung für die Distanzstücke,
- Figur 2b,: zweite Variante der erfindungsgemäßen Lösung für die Distanzstücke,
- Figur 2c,: dritte Variante der erfindungsgemäßen Lösung für die Distanzstücke,
- Figur 2d,: vierte Variante der erfindungsgemäßen Lösung für die Distanzstücke,
- Figur 3a,: Seitenansicht des U-förmigen Modulträgers mit eingesetzten Modulen,
- Figur 3b,: Vorderansicht der Basisplatte des Druckkopfes,
- Figur 4,: Röntgenbild des erfindungsgemäßen, ESIJIL-Druckkopfmoduls in Draufsicht,
- Figur 5a,: Detail des Röntgenbildes,
- Figur 5b,: Schnitt durch die Linie A-A,
- Figur 5c,: Schnitt durch die Linie B-B,

In den Figuren 1a bis 1d sind ein zusammengesetzter Druckkopf, mit lösbaren Modulen 1 und mit einem U-förmigen Modulträger als Haltemittel dargestellt. Der U-förmige Modulträger 10 besteht aus einer Basisplatte 36 und Schenkeln 38, die an der Basisplatte 36 an zwei gegenüberliegenden ersten Seiten angeordnet sind.

Die Module 1 sind von der Hinterkante, d.h. von der Tintenzuführungsseite gezeigt. Ein Dämpfungsblock 5 ist an der Hinterkante links angeordnet und außerdem sind - in den Figuren 1a bis 1c nicht gezeigte - elektrische Ansteuerzuleitungen an der Hinterkante rechts vorgesehen. In der Figur 1a sind an Stelle der Ansteuerleitungen die Module geöffnet dargestellt worden, um zu zeigen, wie der konstante Abstand mittels Distanzstücken 19 und/oder 20 bewirkt wird. Diese sind senkrecht auf einer Bezugsebene stehend am Modul befestigt.

Der Aufbau des erfindungsgemäßen Tintenstrahldruckkopfes wird nachfolgend im Zusammenhang mit dem aus der Anmeldung P 42 25 799.9 bekannten Edge-Shooter-Ink-Jet-In-Line-Moduls (ESIJIL-Modul) beschrieben. Er ist aus mindestens 3 flachen Keramik- oder Glasteilen 2, 3 und 4, die zusammengesintert und mindestens teilweise in einem Schutzüberzug 22 (Kunstharz) eingebettet sind. In die Oberfläche nur eines Keramik- bzw. Glasteils 2 sind auf einer Düsenkanalebene 100 liegende Düsen eingearbeitet, deren Düsenöffnungen an der Vorderseite des Modulteils 2 eine Linie bilden. Werden für den Tintenstrahldruckkopf Module nach dem Edge-Shooter-Prinzip eingesetzt, wird die Bezugsebene von der einen Oberfläche eines Modulteils 2 oder 3, die parallel zur Düsenkanalebene 100 liegt, gebildet.

In der Figur 1a sind vier gleich aufgebaute ESIJIL-Module in einem Modulträger 10, der eine Positionier-, Halte- und Befestigungsfunktion ausübt, angeordnet. Ein Abstand a zwischen den Düsenlinien der ESIJIL-Module wird mit definierter Genauigkeit durch jeweils drei Distanzstücke 20 je Modul eingehalten. Damit kann die Zeitverzögerung der Ansteuerimpulse von Modul zu Modul als konstant angenommen werden. Die Distanzstücke sind in der Nähe der Seitenkanten jedes Moduls in der bevorzugten Variante an dem Modulteil, welches die Düsen trägt, befestigt und stehen dabei senkrecht auf der Düsenkanalebene 100. Sie bewirken an drei Punkten eine gleiche Dicke b = 6 mm des Moduls, wohingegen der Abstand zwischen benachbarten Kunstharzoberflächen der Module toleranzbehaftet sein kann. Die Distanzstücke 20 können durch den Kunstharzüberzug befestigt werden.

Die der Düsenkanalebene 100 zugeordnete und den größeren Durchmesser aufweisende kreisförmige Basisfläche 34 des Abstandszylinders 20 liegt auf der Oberfläche des Tintenkammern tragenden ersten Teils 2 und zwar auf derjenigen Oberfläche des Teils 2, in der die Düsenkanäle ausgebildet sind. Die andere der Düsenkanalebene 100 abgewandte kreisförmige Basisfläche 35 hat Kontakt mit dem Distanzstück des benachbarten Moduls oder mit einem an der geschlossenen Seite des U-förmigen Modulträgers 10 angeordneten Justiermittel 27 oder 28. Vorzugsweise ist der Modulträger 10 mit je einer Anschlagfläche 27 oder Anschlagschraube und einer Justierschraube 28 und/oder Federelement als Justiermittel ausgerüstet, zwischen welche die Distanzstücke 20 eingespannt sind. Die Module 1 sind mit ersten Befestigungselementen 23, 24 und zweiten Befestigungselementen 25, 26 lösbar im Modulträger 10 befestigt, wobei die Befestigungselemente 23, 24, 25, 26 an zwei gegenüberliegenden zweiten Seiten der Basisplatte 36 angeordnet sind. Die Befestigungselemente bestehen in einer vorteilhaften Variante aus Blattfedern 23, 25 und Schrauben 24, 26 und sind an der offen zugänglichen zweiten Seite des U-förmigen Modulträgers 10 angeordnet.

Die Figur 1b verdeutlicht den Vorgang des Einsetzens eines Moduls in den Modulträger 10. Zum Zwecke des Einsetzens sind die zweiten Befestigungselemente, nämlich Blattfeder 25 und Schraube 26 auf der näher den elektrischen Anschlußleitungen zugewandten bzw. der dem Dämpfungsblock abgewandten Seitenkante des Moduls 1 entfernt worden, während die ersten Befestigungselemente 23 und 24 eine Haltefunktion während des Einsetzens ausüben. Dabei greift die mit der Schraube 24 am Modulträger befestigte Blattfeder 23 beim Einsetzen in die Nute 32 der näher dem Dämpfungsblock 5 zugewandten bzw. der den elektrischen Anschlußleitungen abgewandten Seitenkante des Moduls 1. Die Blattfedern 23, 25 sind über Federdistanzstücke 41, 42 beabstandet, die an der Basisplatte 36 befestigt sind. Die Blattfedern 23, 25 können dann besser in entsprechende Nuten 32, 33 jedes Moduls 1 eingreifen, wodurch dann jeder Modul 1 lösbar im Modulträger 10 befestigt ist.

Der in Tintentröpfchenausstoßrichtung gelegene beim Druck dem - nicht gezeigten - Aufzeichnungsträger zugewandte Teil, d.h. der der Tintenzuführung abgewandte Teil, des U-förmigen Modulträgers weist eine Öffnung 37 in einer Basisplatte 36 für diejenige Vorderkante aller Module auf, die die Düsenlinie tragen. Es sind versetzte Anschlagkanten 29 für alle Module 1 in der gemeinsamen Öffnung 37 der Basisplatte 36 auf einer - parallel zu einer der zweiten Seiten der Basisplatte gelegenen - Seite, eingearbeitet. Jeder Modul 1 hat eine Bezugskante 21, die mit einer zugeordneten Anschlagkante 29 der Basisplatte 36 in Wirkverbindung gebracht wird, so daß sich ein definierter Versatz c zwischen den Modulen 1 ergibt. Beim Einsetzen eines Moduls 1 schlägt die erste Bezugskante 21 des Moduls 1 an die erste Anschlagkante 29 der Basisplatte 36 an und die zweite Bezugskante 39 des Moduls 1 berührt die zweite Anschlagkante 30 der Basisplatte 36.

In der Figur 1c ist der erfindungsgemäße Tintenstrahldruckkopfaufbau in Vorderansicht gezeigt. Die Düsen liegen in einer Linie, da die Düsenkanäle in einer Ebene 100 auf der Oberfläche des Modulteils 2 ausgebildet sind. Durch jeweils eine für jeden Modul 1 versetzte Anschlagskante 29 in der Öffnung 37 der Basisplatte 36 wird zwischen den Modulen ein erforderlicher definierter Versatz c erzielt, um mit den Düsen der vier Module eine zusammenhängende Linie mit hoher Aufzeichnungsdichte zu drucken. Die Größe des Versatzes entspricht dem Abstand der Düsen in der Düsenlinie eines Moduls 1 dividiert durch die Anzahl der Module. Bei vier Modulen und einem Düsenabstand h = 0,8 mm ergibt sich ein Versatz c = 0,2 mm.

In der Figur 1d ist der erfindungsgemäße Tintenstrahldruckkopfaufbau in Seitenansicht geschnitten mit fertig eingefügten und justierten Modulen dargestellt. Durch unterschiedliche Federdistanzstücke 41, 42 wird eine jeweils unterschiedliche definierte Kraftwirkung auf den eingesetzten Modul ausgeübt. Die Kraftwirkung der ersten Befestigungsmittel 23, 24 bewirkt nur ein Andrücken der zweiten Bezugskante 39 an die zweite Anschlagskante 30.

Das zweite Federdistanzstück 42 realisiert einen geringeren Abstand als das erste Federdistanzstück 41. Die Kraftwirkung der dann in Eingriff mit der Nute 33 des Moduls 1 gebrachten zweiten Befestigungsmittel 25, 26 auf den eingesetzten Modul 1 hält seine Bezugskanten 21 und 37 an die Anschlagskanten 29 und 30 in der Öffnung 37 der Basisplatte 36 des Modulträgers 10 gedrückt.

Die Basisplatte 36 kann in einer weiteren Ausführungsvariante zweischichtig aufgebaut sein, wobei eine die gemeinsame Öffnung 37 aufweisende Metallplatte die erste Schicht und gleichzeitig die vordere zweite Anschlagskante 30 bildet und wobei eine weitere größere gemeinsame Öffnung 40 in einer zweiten Schicht, die seitliche erste Anschlagskante 29 bildet.

Entsprechend der Lage der Nuten 32 und 33 an den Seitenkanten der Module und der beabsichtigten Kraftwirkung sind die ersten Befestigungselemente 23, 24 über ein erstes Federdistanzstück 41 und die zweiten Befestigungselemente 25, 26 über ein zweites Federdistanzstück 42 von der Basisplatte 36 beabstandet.

In einer anderen - nicht dargestellten - Variante sind nur die Nuten 32 und 33 in einer von der Vorderkante des Moduls 1 unterschiedlichen Entfernung angeordnet, während die Federdistanzstücke 41 und 42 den gleichen Abstand realisieren.

Die ersten Befestigungselemente 23, 24, das erste und zweite Abstandsseitenstück 41, 42 und die beiden Schenkel 38 des Modulträgers 10 können in einer vorteilhaften Variante aus einem Stück im Spritzgußverfahren hergestellt werden. Auch die Basisplatte 36 kann aus einem Kunststofformteil bestehen.

In einer Billigvariante wird der Modulträger 10, außer den zweiten Befestigungselementen 25, 26 insgesamt aus einem Stück im Spritzgußverfahren hergestellt. Die zweiten Befestigungselemente 25, 26 bestehen vorzugsweise aus Metall.

Die Figuren 2a bis 2d zeigen eine erste bis vierte Variante der erfindungsgemäßen Lösung für die Distanzstücke.

In einer - in der Figur 2a dargestellten - ersten Variante, sind die Distanzstücke zweiteilig und bestehen aus je einer Kugel 19 und einem Abstandszylinder 20. Der Abstanszylinder 20 ist das im Durchmesser größere Distanzteilstück, welches in den im Durchmesser größeren Öffnungen des zweiten Modulteils 4 und des Mittelteils 3 steckt. Statt der Kugel kann auch ein anders geformtes Distanzteilstück 19 eingesetzt werden.

In einer - in der Figur 2b dargestellten - zweiten Variante, sind die Distanzstücke 20 einstückig als Abstandszylinder mit einem von der Düsenkanalebene 100 weggerichteten konischen Ansatz ausgebildet, der die Basisfläche 34 des nachfolgenden Distanzstücks des nächsten Moduls von außen her berührt.

Als Justiermittel 27, 28 sind hierbei - nicht gezeigte - Schrauben vorgesehen, zwischen welchen die Distanzstücke 20 um den seitlichen Versatz c versetzt hintereinander eingespannt sind.

In einer - in der Figur 2c dargestellten - weiteren Variante sind ähnliche, wie in der ersten Variante geformte, Distanzteilstücke 19, 20 miteinander nun zu einem einstückiges Distanzstück nichtlösbar verbunden bzw. einstückig als Abstandszylinder 20, mit einem von der Düsenkanalebene 100 weggerichteten konischen Ansatz 19 ausgebildet.

In einer - in der Figur 2d dargestellten - weiteren Variante sind um 180° gedreht eingesetzte ähnliche, wie in der dritten Variante geformte, Distanzteilstücke 19, 20 miteinander zu einem einstückiges Distanzstück nichtlösbar verbunden bzw. einstückig als Abstandszylinder 20, mit einem konischen Ansatz 19 ausgebildet. Die Oberfläche des Mittelteils 3 liegt parallel und unmittelbar an der Oberfläche des Modulteils 2 an, in welches die Düsenkanäle eingearbeitet sind. Auf der Oberfläche dieses Mittelteils 3 steht nun senkrecht ein um 180° gedreht eingesetztes Distanzstück 20 mit seiner Basisfläche 34. Für die Distanzstücke sind übereinander liegende Öffnungen in die Modulteile 2, 3 und 4 eingearbeitet, wobei die Öffnung im ersten Modulteil 2 größer ist, als die Öffnungen im Mittelteil 3 und im zweiten Modulteil 4. Das im Durchmesser kleinere Distanzteilstück 19 ist in den den kleineren Durchmesser aufweisenden Öffnungen angeordnet.

Als Justiermittel sind bei der oben genannten ersten, dritten und vierten Variante Schrauben 28 und eine Anschlagsplatte 27 vorgesehen, zwischen welchen die Distanzstücke 20 um den seitlichen Versatz c versetzt hintereinander eingespannt sind.

In der Figur 3a ist eine Seitenansicht des U-formigen Modulträgers 10 von der Seitenkante der Module aus gezeigt, die keine Bezugskante aufweist. Die dieser Modulseitenkante am nächsten liegenden Anschlußleitungen zum Steckverbinder 8 sind nicht mit dargestellt. Die U-förmigen Schenkel 38 des Modulträgers 10 haben vorzugsweise eine solche Ausdehnung, daß die Justiermittel angeordnet werden können und bei gleichzeitigem seitlichen Schutz der Module. In der ausgeführten bevorzugten Variante ergibt sich so zusammen mit den U-förmigen Schenkeln 38 und der Dicke der Basisplatte 36 für den Modulträger eine Bauhöhe von e = 21 mm.

Die Figur 3b zeigt eine Vorderansicht der Basisplatte 36 mit den Abmaßen f = 66 mm und g = 38 mm. Der Modulträger 10 ist vorzugsweise aus Kunststoff hergestellt.

Der seitliche Versatz der Anschlagskanten und somit der Versatz zwischen den Düsen der Module 1 beträgt z.B. c = 0,2 mm. Die Justierschraube 28, der Anschlag 27 und die Distanzstücke sind aus Metall hergestellt und können zur Überwachung der ordnungsgemäßen Befestigung aller Module oder zur Erkennung des Modultyps herangezogen werden. Hierzu kann das Distanzstück mit Leiterbahnen auf der äußeren Moduloberfläche kontaktiert sein. Das Distanzstück 20 kann - in nicht gezeigter Weise - durch Löten befestigt sein. Das ermöglicht eine elektronische Kontrolle auf richtigen Sitz der Module 1 über die Distanzstücke und eine elektronische Überwachungsschaltung. Wird ein defekte Distanzstücke aufweisender Modul bzw. ungenau eingesetzt, kann im Ergebnis der Überwachung zusätzlich vom Mikroprozessor der Frankiermaschine ein Fehler erkannt und signalisiert werden.

Das in der Figur 4 gezeigte Röntgenbild des erfindungsgemäßen ESIJIL-Druckkopfmoduls 1 in Draufsicht verdeutlicht den seitlichen Versatz von Tintenkammergruppen 101 eines ersten Tintenkammern enthaltenden Modulteiles 2 und von Tintenkammergruppen 102 eines zweiten Tintenkammern tragenden Modulteiles 4 und einen definierten Abstand d von einer Bezugskante 21 bis zur ersten Düse N1 einer Düsengruppe 1.1, die der Tintenkammergruppe 101 zugeordnet ist. Dieser Abstand d wird beispielsweise dadurch erzielt, daß die Düsenkanäle und die Bezugskante 21 gleichzeitig geätzt werden. In einer anderen Variante erfolgt noch eine Nachbehandlung durch Feinschleifen. Es ist vorgesehen, daß die Düsen der Düsengruppe 1.1 mit den Düsen der Düsengruppe 1.2 innerhalb einer einzigen Düsenreihe alternieren.

Deshalb kann ebenso ein Abstand d' zu einer ersten Düse der anderen Düsengruppe 1.2 definiert werden. Der Abstand d bzw. d' beträgt ca. 7 mm und ist hochgenau einzuhalten, weshalb an dieser Stelle der Bezugskante 21 die Glas- bzw. Keramikteile nicht mit Kunstharz überzogen worden sind und frei liegen.

Die Glas- bzw. Keramikteile sind - in einer in der Figur 4 nicht dargestellten Weise - mit je einem piezoelektrischen Element 31 über jeder Tintenkammer und zugehörigen elektrischen Leiterbahnen versehen, die über ein elektrisches Anschlußstück 6 mit einer einen Steckverbinder 8 aufweisenden Treiberleiterplatte 7 mit einer nicht dargestellten Drucksteuerung verbunden sind.

Weiterhin wird in der Figur 4 eine erste Öffnung 18 in einem Mittelteil 3 zu der Tintenzuführungsöffnung 16 und zum Ansaugraum 15, der zweiten Öffnungen 14, die mit dem Ansaugraum 15 in Verbindung stehen und der dritten Öffnungen 9, die die Tinte den zur zweiten Düsengruppe 1.2 gehörigen Düsen zuführen, gezeigt.

Jeder ESIJIL-Druckkopfmodul besteht aus mindestens 3 Teilen, wobei nur das erste eine Gruppe 102 von Tintenkammern enthaltende Modulteil 2 alle Düsen trägt. Ein Ansaugraum 15, der sich im ersten Modulteil 2 befindet, ist über eine im Mittelteil 3 angeordneten ersten länglichen Öffnung 18 und über eine Tintenzuführungsöffnung 16 im ersten Modulteil 2 mit einem Dämpfungsblock 5 verbunden, der die beim Betrieb entstehenden Druckschwankungen in der Tintenflüssigkeit ausgleicht. Das Mittelteil 3 weist eine Anzahl an zweiten Öffnungen 14 auf, um die Tinte den Kammern eines zweiten Modulteils 3 zuzuführen und eine Anzahl an dritten Öffnungen 9, um die Tinte aus den Kammern des zweiten Modulteils 3 zu den entsprechenden im ersten Modulteil 2 gelegenen Düsen zu leiten. Die Öffnungen für die Befestigungsmittel 17 des Dämpfungsblocks 5 und für die Abstandshalter 20 sind in allen Modulteilen 2, 3 und 4 vorhanden.

Das zweite Tintenkammern enthaltene Modulteil 4 trägt keine Düsen sondern nur noch die zweite Tintenkammergruppe 102, welche über die zweiten Öffnungen 14 des Mittelteils 3 mit Tinte versorgt wird. Die zugehörigen Düsen sind über die dritten Öffnungen des Mittelteils 3 mit den Tintenkammern des zweiten Teils 4 verbunden.

In der Figur 5a ist ein Detail des Röntgenbildes aus der Figur 4 vergrößert dargestellt. Den im ersten Modulteil 2 gelegenen Tintenkammern 11 der ersten Kammergruppe 101 sind Düsen der ersten Düsengruppe 1.1 in demselben Modulteil 2 zugeordnet. Aus einem Ansaugraum 15 wird die Kammer 11 über einen der Kanäle 13 mit Tinte versorgt. Ein entsprechender Schnitt auf der Linie A-A durch die Zeichnung in Figur 5a ist in der Figur 5b dargestellt.

Den im zweiten Modulteil 4 gelegenen Kammern 12 der zweiten Kammergruppe 102 sind Düsen der zweiten Düsengruppe 1.2 im anderen Kammerteil 2 zugeordnet, wie aus dem in der Figur 5c gezeigten Schnitt B-B ersichtlich ist. Aus dem im ersten Kammerteil 2 gelegenen Ansaugraum 15 gelangt Tinte über einen anderen der Kanäle 13 und über eine der im Mittelteil 3 gelegenen zweiten Öffnungen 14 in die Kammer 12 des zweiten Kammerteile 4. Von der Kammer 12 zur entsprechenden in dem ersten Kammerteil 2 gelegenen Düse der Düsengruppe 12 besteht eine Verbindung über jeweils eine dritte Öffnung 9 im Mittelteil 3.

Im Mittelstück 3 sind zweite Öffnungen 14 zur Versorgung der zweiten Düsengruppe 1.2 mit Tinte vorhanden. Gegenüber den Öffnungen 9 in dem jeweiligen Mittelstück sind Öffnungen 10 im jeweils ersten Tintenkammern tragenden Modulteil 2 und eine Verbindung des zweiten Tintenkammern tragenden Modulteils 3 zur Verbindung der Tintenkammern der jeweils zweiten Kammergruppe 102 mit den Düsenkanälen der zweiten Düsengruppe 1.2 im jeweils ersten Tintenkammern tragenden Modulteil 2 vorhanden. Aus jeweils einem gemeinsamen Ansaugraum 15 im jeweils ersten Tintenkammern tragenden Modulteil 2 erfolgt die Versorgung der Tintenkammern 11, 12 im jeweils ersten und jeweils zweiten Tintenkammern tragenden Modulteil 3. Die Tintenzuführung zum Ansaugraum 15 geschieht über eine Tintenzuführungsöffnung 16 in demjenigen Modulteil 2, welches ein Seitenteil des Moduls bildet, und über entsprechende Öffnungen 18 im jeweiligen Mittelstück und weiteren Öffnungen in den Tintenkammern tragenden Teilen 2, 4, 6.

Zum Austreiben von Tinte aus einer Kammer kann auf der Kammeroberfläche oder in der Kammer, ein - nur in den Figuren 5b und c gezeigtes - piezoelektrisches Element 31 angeordnet sein, das bei seiner Erregung einen Druck über die nachgiebige Kammerwand auf die Tintenflüssigkeit in der Kammer ausübt, was zum Austritt eines Tintenstrahls aus der an die Kammer angeschlossene Düse führt. Ein solches piezoelektrisches Element 31 (PZT-Kristall) ist vorzugsweise auf der Kammeroberfläche angeordnet. So ist z.B. die Kammer 11, 12 von dem Element 31 durch eine dünne aus dem Material des Kammerteils 4 bestehenden Schicht 30 getrennt, welche so elastisch ist, daß die Biegeenergie des Elements 31 nur unwesentlich gedämpft wird.

Die Erfindung ist nicht auf die vorliegenden Ausführungsform beschränkt. Vielmehr ist eine Anzahl von Varianten denkbar, welche von der dargestellten Lösung auch bei grundsätzlich anders gearteten Ausführungen Gebrauch machen.

## Patentansprüche

1. Modularer Tintenstrahldruckkopf, dessen Module mit Mitteln zum Zuführen und zum Austreiben von Tinte aus jeweils einer Düse zugeordneten Kammer ausgerüstet und in einem Modulträger befestigt sind, welcher eine Öffnung für die Vorderkanten aller Module und Befestigungselemente für jeden Modul aufweist,
**dadurch gekennzeichnet**,
daß Distanzstücke (20) mit ihrer Basisfläche (34) auf einer Bezugsebene jedes Moduls (1) senkrecht stehend angeordnet sind und die Distanzstücke mindestens des einen Moduls mit denen eines weiteren Moduls in Anschlag gebracht sind.

2. Modularer Tintenstrahldruckkopf, nach Anspruch 1, **dadurch gekennzeichnet**,
daß die Distanzstücke einstückig (20) oder mehrteilig (19, 20) ausgebildet sind.

3. Modularer Tintenstrahldruckkopf, nach den Ansprüchen 1 bis 2, **dadurch gekennzeichnet,** daß die Vorderkanten solcher Module (1) in die gemeinsame Öffnung eingesetzt sind, welche nach dem Edge-Shooter-Prinzip Düsen in einer Düsenlinie an der Vorderkante eines Tintenkammern tragenden Modulteils (2) und eine seitliche Bezugskante (21) aufweisen, wobei die Bezugskante (21) jedes Moduls (1) mit einer zugeordneten Anschlagkante (29), die jeweils auf einer Seite in der gemeinsamen Öffnung (37) einer Basisplatte (36) des Modulträgers (10) für jeden Modul (1) eingearbeitet ist, in Anschlag gebracht ist, so daß sich durch versetzte Anschlagkanten (29) für diese Module (1) ein definierter seitlicher Versatz c zwischen den Modulen (1) ergibt,
daß drei Distanzstücke (20) in der Nähe der Seitenkanten jedes Moduls (1) innerhalb von Öffnungen zu ihrer Aufnahme im Modul angeordnet sind und daß die Bezugsebene von der einen innen liegenden Oberfläche eines Modulteils (2) oder (3) gebildet wird, wobei eine Düsenkanalebene (100) parallel mit einem definierten Abstand zur Oberfläche des Modulteils (2) oder (3) liegt.

4. Modularer Tintenstrahldruckkopf, nach den Ansprüchen 1 bis 3, **dadurch gekennzeichnet,** daß die Düsenkanalebene (100) einen geringen gegen Null gehenden Abstand zur innen liegenden Oberfläche des Modulteils (2) oder (3) besitzt, auf der die Basisfläche (34) der Distanzstücke (20) anliegt.

5. Modularer Tintenstrahldruckkopf, nach einem der vorherigen Ansprüche 1 bis 4, **dadurch gekennzeichnet,** daß die drei Distanzstücke (20) auf der inneren Oberfläche eines Modulteils (2) oder (3) so anliegen, daß sie auf der Düsenkanalebene (100) mit ihrer den größeren Durchmesser aufweisenden Basisfläche (34) aufliegen und wobei ihre Befestigung durch Einbetten des Moduls in ein Kunstharz oder ähnliches nichtleitendes Material oder durch Löten der Distanzstücke an auf der äußeren Modulteiloberfläche befindliche Leiterbahnen erfolgt.

6. Modularer Tintenstrahldruckkopf, nach einem der vorherigen Ansprüche, **dadurch gekennzeichnet,** daß die Distanzstücke (20) einstückig als Abstandszylinder mit einem konischen Ansatz ausgebildet sind, daß übereinander liegende Öffnungen in die Modulteile (2, 3 und 4) eingearbeitet sind, wobei die Öffnung in mindestens einem Modulteil (2) oder (3 und 4) größer ist, als die Öffnungen in den anderen Modulteilen (3 und 4) oder dem anderen Modulteil (4) eines Moduls (1) und daß das im Durchmesser kleinere Distanzteilstück in den den kleineren Durchmesser aufweisenden Öffnungen angeordnet ist.

7. Modularer Tintenstrahldruckkopf, nach einem der vorherigen Ansprüche, **dadurch gekennzeichnet,** daß die Distanzstücke (19, 20) aus einem elektrisch leitenden Material bestehen und zur elektronischen Kontrolle auf richtigen Sitz der Module mit den Modulen und mit einer Überwachungsschaltung verbunden sind.

8. Modularer Tintenstrahldruckkopf, nach einem der vorherigen Ansprüche, **dadurch gekennzeichnet,** daß Schenkel (38) an zwei gegenüberliegenden ersten Seiten der Basisplatte (36) liegen und ein U-förmiger Modulträger (10) als Haltemittel für die Module (1) gebildet wird, daß Justiermittel (27, 28) an den Schenkeln (38) so angeordnet sind, daß sie mit den Distanzstücken (20) in Wirkverbindung gebracht werden können, um einen konstanten Abstand a der Düsenlinien (100) von aufeinander folgenden Modulen einzuhalten, wobei die Distanzstücke (20) einseitig an dem Distanzstück (20) des benachbarten Moduls (1) oder an dem Justiermittel (27, 28) anliegen und daß Befestigungselemente (23, 24, 25, 26) für die Module (1) an den zwei gegenüberliegenden zweiten Seiten der Basisplatte (36) angeordnet sind.

9. Modularer Tintenstrahldruckkopf, nach einem der vorherigen Ansprüche, **dadurch gekennzeichnet,** daß Distanzstücke (19, 20) über die aus einem elektrisch leitenden Material bestehenden Justiermittel (27, 28) zur elektronischen Kontrolle auf richtigen Sitz der Module mit den Modulen und mit der Überwachungsschaltung verbunden sind.

10. Modularer Tintenstrahldruckkopf, nach Anspruch 8, **dadurch gekennzeichnet**, daß die Befestigungselemente Federn (23, 25) und Schrauben (24, 26) sind, wobei die Federn (23, 25) mit den Schrauben an der Basisplatte (36) des U-förmigen Modulträgers (10) lösbar befestigt sind und die Federn in die entsprechend vorgesehenen Nuten (32, 33) an den Seitenkanten der Module (1) eingreifen.

11. Modularer Tintenstrahldruckkopf, nach einem der vorherigen Ansprüche, **dadurch gekennzeichnet,** daß die Distanzstücke aus je einer Kugel (19) und einem Abstandszylinder (20) bestehen.

12. Modularer Tintenstrahldruckkopf, nach Anspruch 10, **dadurch gekennzeichnet,** daß Nuten (32 und 33) in einer von der Vorderkante des Moduls (1) unterschiedlichen Entfernung angeordnet sind.

13. Modularer Tintenstrahldruckkopf, nach Anspruch 12,
**dadurch gekennzeichnet**, daß
entsprechend der Lage der Nuten (32 und 33) an den Seitenkanten der Module (1) und der beabsichtigten Kraftwirkung durch Befestigungselemente die ersten Befestigungselemente (23, 24) über ein erstes Federdistanzstück (41) und die zweiten Befestigungselemente (25, 26) über ein zweites Federdistanzstück (42) von der Basisplatte (36) beabstandet sind.

14. Modularer Tintenstrahldruckkopf, nach Anspruch 3, **dadurch gekennzeichnet**, daß zur Einhaltung des seitlichen Versatzes c solche Module mit einem hochgenauen Abstand d von der jeweils ersten Düse der Düsenlinie des Moduls zur Bezugskante (21) eingesetzt werden, die mit der Bezugskante (21) gleichzeitig geätzte Düsenkanäle enthält.

15. Modularer Tintenstrahldruckkopf, nach Anspruch 8, **dadurch gekennzeichnet**, daß die Justiermittel je Modul aus zwei Schrauben (27, 28) oder jeweils einer Schraube (28) und Anschlagsfläche (27) oder aus Schrauben (28) und/oder einem Federelement und einer Anschlagsfläche (27) bestehen.

16. Modularer Tintenstrahldruckkopf, nach einem der vorherigen Ansprüche 1 bis 2, **dadurch gekennzeichnet,** daß die Bezugsebene von der einen Oberfläche eines Modulteils (2) oder (4) gebildet wird und daß drei Distanzstücke (20) in der Nähe der Seitenkanten jedes Moduls (1) mit ihrer Basisfläche (34) auf der Oberfläche eines Modulteils (2) oder (4) senkrecht stehend befestigt sind.

17. Modularer Tintenstrahldruckkopf, nach einem der vorherigen Ansprüche, **dadurch gekennzeichnet,** daß die Distanzstücke (20) den Abstand von vier aufeinander folgenden Modulen einstellen.

## Claims

1. Modular ink-jet print head having modules equipped with means for feeding and for expelling ink from chambers assigned to one nozzle each and mounted in a module carrier having an opening for the front edges of all modules and fastening elements for each module,
**characterised in that**
spacers (20) are arranged with their bases (34) in a vertically standing position on the reference plane of each module (1) and the spacers of at least the one module are brought in contact with those of another module.

2. Modular ink-jet print head according to claim 1, **characterised in that** the spacers are designed as one-piece (20) or multi-piece spacers (19, 20).

3. Modular ink-jet print head according to claims 1 to 2, **characterised in that** the front edges of the modules (1) are inserted in the joint opening, said modules having, according to the edge-shooter-principle, nozzles in a noble line at the front edge of a module part (2) carrying ink chambers as well as a side reference edge (21), wherein said reference edge (21) of each module (1) is brought into contact with an assigned stopping edge (29) worked into one side of the joint opening (37) of a base plate (36) of the module carrier (10) for each module (1) so that, by means of staggered stopping edges (29), there results a defined laterally staggered arrangement of the modules (1); **that** three spacers (20) are arranged, close to the side edges of each module (1), inside openings in the module for holding them; and **that** the reference plane is formed by the one inside surface of a module part (2) or (3), wherein a nozzle channel plane (100) lies in parallel with a defined distance to the surface of the module part (2) or (3).

4. Modular ink-jet print head according to claims 1 to 3, **characterised in that** the nozzle channel plane (100) has a small, practically zero distance from the inside surface of the module part (2) or (3) on which the base surface (34) of the spacers (20) sits closely.

5. Modular ink-jet print head according to one of the above claims 1 to 4, **characterised in that** the three spacers (20) are sitting on the inside surface of a module part (2) or (3) in such manner that they are lying on the nozzle channel plane (100) with their base surface (34) having the largest diameter and wherein they are fixed by means of embedding the module into artificial resin or a similar non-conducting material or by means of soldering the spacers to strip conductors situated on the outside surface of the module part.

6. Modular ink-jet print head according to one of the above claims, **characterised in that** the spacers (20) are shaped as single-piece spacing cylinders having a conical neck; that openings lying upon another are worked into the module parts (2, 3 and 4), wherein the opening in at least one module part (2) or (3 and 4) is bigger than the openings in the other module parts (3 and 4) or the other module part (4) of a module (1); and **that** the spacer part having a smaller diameter is located in the openings having smaller diameters.

7. Modular ink-jet print head according to one of the above claims, **characterised in that** the spacers (19, 20) are made of an electroconductive material and are connected to the modules and to a monitoring circuit for an electronic inspection of the correct position of the modules.

8. Modular ink-jet print head according to one of the above claims, **characterised in that** legs (38) are located at two opposite first sides of the base plate (36) and a U-shaped module carrier (10) is formed as carrying means for the modules (1); that adjusting devices (27, 28) are provided at the legs (38) in such manner that they can be brought into effect together with the spacers (20) in order to keep a constant distance a between the nozzle lines (100) of adjacent modules, wherein the spacers (20) on one side are in contact with the spacer (20) of the adjacent module (1) or with the adjusting device (27, 28); and **that** fastening elements (23, 24, 25, 26) for the modules (1) are arranged on the two opposite sides of the base plate (36).

9. Modular ink-jet print head according to one of the above claims, **characterised in that** the spacers (19, 20), through the adjusting devices made of an electroconductive material, are connected with the modules and the monitoring circuit for an electronic inspection of the correct position of the modules.

10. Modular ink-jet print head according to claim 8, **characterised in that** the fastening elements consist of springs (23, 25) and screws (24, 26), the springs (23, 25) being separably fixed by the screws at the base plate of the U-shaped module carriers (10) and the springs engaging in the grooves (32,33) respectively provided at the side edges of the modules (1)

11. Modular ink-jet print head according to one of the above claims, **characterised in that** the spacers consist of a ball (19) and a spacing cylinder (29) each.

12. Modular ink-jet print head according to claim 10, **characterised in that** grooves (32 and 33) are arranged in different distances from the front edge of the module (1).

13. Modular ink-jet print head according to claim 12, **characterised in that,** according to the position of the grooves (32 and 33) at the side edges of the modules (1) and to the intended dynamic effect through the fastening elements, the first fastening elements (23, 24) are distanced by a first spring spacer (41) and the second fastening elements (25, 26) are distanced by a second spring spacer (42) from the base plate (36).

14. Modular ink-jet print head according to claim 3, **characterised in that,** in order to guarantee the laterally staggered arrangement c, there are used such modules having a highly accurate distance d from the first nozzle of the nozzle line of each module to the reference edge (21) that at the same time includes etched nozzle channels with the reference edge (21).

15. Modular ink-jet print head according to claim 8, **characterised in that** the adjusting devices of each module consist of two screws (27, 28) or of one screw (28) and a stopping face (27) or of screws (28) and/or a spring element and a stopping face (27).

16. Modular ink-jet print head according to one of the above claims 1 to 2, **characterised in that** the reference plane is formed by the one surface of a module part (2) or (4); and **that** three spacers (20) are fixed close to the side edges of each module (1) with their base surface (34) standing in an upright position on the surface of one module part (2) or (4).

17. Modular ink-jet print head according to one of the above claims, **characterised in that** the spacers (20) set the distance between four successive modules.

## Revendications

1. Tête d'impression à jet d'encre modulaire dont les modules sont équipés de moyens pour amener et éjecter l'encre d'une chambre respectivement associée à une buse, et fixés dans un porte-module qui présente une ouverture pour les bords avant de tous les modules et des éléments de fixation pour chaque module,
caractérisée en ce que,
des pièces d'écartement (20) sont disposées debout et verticalement avec leur surface de base (34) sur un plan de référence de chaque module (1) et que les pièces d'écartement d'au moins un des modules sont mises en butée avec celles d'un autre module.

2. Tête d'impression à jet d'encre modulaire, selon la revendication 1, caractérisée en ce que les pièces d'écartement sont conçues en une pièce (20) ou plusieurs pièces (19, 20).

3. Tête d'impression à jet d'encre modulaire, selon les revendications 1 à 2, caractérisée en ce que les bords avant de tels modules (1) sont placés dans l'ouverture commune, ceux-ci présentant, selon le principe Edge-Shooter, des buses dans une ligne de buses sur le bord avant d'une partie de module (2) portant des chambres à encre et un bord de référence latéral (21), le bord de référence (21) de chaque module (1) étant mis en butée avec un bord de butée associé (29), qui est façonné respectivement sur un côté dans l'ouverture commune (37) d'une plaque de base (36) du porte-module (10) pour chaque module (1), de telle sorte les bords de butée décalés (29) entraînent pour ces modules (1) un décalage latéral défini c entre les modules (1),
que trois pièces d'écartement (20) sont disposées à proximité des bords latéraux de chaque module (1) à l'intérieur d'ouvertures pour leur réception dans le module et
que le plan de référence est formé par la surface se situant à l'intérieur d'une partie de module (2) ou (3), un plan de canal de buse (100) se situant parallèlement à une distance définie par rapport à la surface de la partie de module (2) ou (3).

4. Tête d'impression à jet d'encre modulaire, selon les revendications 1 à 3, caractérisée en ce que le plan du canal de buse (100) possède une distance faible allant vers zéro par rapport à la surface se situant à l'intérieur de la partie de module (2) ou (3) sur laquelle s'appuie la surface de base (34) des pièces d'écartement (20).

5. Tête d'impression à jet d'encre modulaire, selon les revendications 1 à 4, caractérisée en ce que les trois pièces d'écartement (20) s'appuient sur la surface intérieure d'une partie de module (2) ou (3) de telle sorte qu'elles reposent sur le plan du canal de buse (100) avec leur surface de base (34) présentant le plus grand diamètre et leur fixation ayant lieu par encastrement du module dans une résine synthétique ou un matériau similaire non conducteur ou par brasage des pièces d'écartement sur des pistes conductives se trouvant sur la surface extérieure de la partie de module.

6. Tête d'impression à jet d'encre modulaire, selon une des revendications précédentes, caractérisée en ce que les pièces d'écartement (20) sont conçues en une pièce comme cylindre d'écartement avec une embase conique, que des ouvertures supersposées sont façonnées dans les parties de module (2, 3 et 4), l'ouverture dans au moins une partie de module (2) ou (3 et 4) étant plus grande que les ouvertures dans les autres parties de module (3 et 4) ou dans la partie de module (4) d'un module (1) et que la pièce d'écartement plus petite de diamètre est disposée dans les ouvertures présentant le plus petit diamètre.

7. Tête d'impression à jet d'encre modulaire, selon une des revendications précédentes, caractérisée en ce que les pièces d'écartement (19, 20) sont composées d'un matériau électriquement conducteur et sont reliées avec les modules et avec un circuit de surveillance pour le contrôle électronique du logement correct des modules.

8. Tête d'impression à jet d'encre modulaire, selon une des revendications précédentes, caractérisée en ce que des branches (38) se situent sur les deux premiers côtés opposés de la plaque de base (36) et qu'un porte-module en U (10) est formé comme support pour les modules (1), que des moyens de réglage (27, 28) sont disposés sur les branches (38) de telle sorte qu'ils puissent être mis en liaison active avec les pièces d'écartement (20) afin de respecter une distance constante a des lignes de buse (100) par rapport aux modules successifs, les pièces d'écartement (20) s'appuyant d'un côté sur la pièce d'écartement (20) du module voisin (1) ou sur le moyen de réglage (27, 28), et que les éléments de fixation (23, 24, 25, 26) sont disposés pour les modules (1) sur les deux seconds côtés opposés à la plaque de base (36).

9. Tête d'impression à jet d'encre modulaire, selon une des revendications précédentes, caractérisée en ce que les pièces d'écartement (19, 20) sont reliées avec les modules et avec le circuit de surveillance par l'intermédiaire de moyens de réglage (27, 28) composés d'un matériau électriquement conducteur pour le contrôle électronique du logement correct des modules.

10. Tête d'impression à jet d'encre modulaire, selon la revendication 8, caractérisée en ce que les éléments de fixation sont des ressorts (23, 25) et des vis (24, 26), les ressorts (23, 25) étant fixés, d'une manière détachable, avec les vis sur la plaque de base (36) du porte-module en forme U, et les ressorts sont engagés dans les gorges (32, 33) prévues à cet effet sur les bords latéraux des modules (1).

11. Tête d'impression à jet d'encre modulaire, selon une des revendications précédentes, caractérisée en ce que les pièces d'écartement se composent chacune d'une bille (19) et d'un cylindre d'écartement (20).

12. Tête d'impression à jet d'encre modulaire, selon une des revendications précédentes, caractérisée en ce que des gorges (32 et 33) sont disposées à une distance variable par rapport au bord avant du module (1).

13. Tête d'impression à jet d'encre modulaire, selon la revendication 12, caractérisée en ce que, en fonction de la situation des gorges (32 et 33) sur les bords latéraux des modules (1) et de l'effet dynamique désiré par les éléments de fixation, les premiers éléments de fixation (23, 24) sont mis à distance de la plaque de base (36) par l'intermédiaire d'une première pièce d'écartement à ressort (41) et les deuxièmes éléments de fixation (25, 26) par une deuxième pièce d'écartement à ressort (42).

14. Tête d'impression à jet d'encre modulaire, selon la revendication 3, caractérisée en ce que, pour respecter le décalage latéral c, de tels modules sont positionnés avec une distance d hautement précise, de la première buse respective de la ligne de buses du module au bord de référence (21), ligne de buses qui comprend des canaux de buse gravés simultanément avec le bord de référence (21).

15. Tête d'impression à jet d'encre modulaire, selon la revendication 8, caractérisée en ce que les moyens de réglage par module sont composés de deux vis (27, 28) ou respectivement de vis (28) et/ou d'un élément à ressort et d'une surface de butée (27).

16. Tête d'impression à jet d'encre modulaire, selon les revendications 1 à 2, caractérisée en ce que le plan de référence est formé par une surface d'une partie de module (2) ou (4) et que trois pièces d'écartement (20) à proximité des bords latéraux de chaque module (1) sont fixées debout verticalement avec leur surface de base (34) sur la surface d'une partie de module (2) ou (4).

17. Tête d'impression à jet d'encre modulaire, selon une des revendications précédentes, caractérisée en ce que les pièces d'écartement (20) règlent la distance de quatre modules successifs.
